# EUROPÄISCHE PATENTANMELDUNG

(11) **EP 2 182 210 A2**
(43) Veröffentlichungstag der Anmeldung: **05.05.2010**
(21) Anmeldenummer: 09169898.5
(22) Anmeldetag: 10.09.2009
(51) Int. Cl.: F04B 1/04, F02M 59/10, F02M 59/06

(54) **Kolbenpumpe mit einem Kolbenhalter**

(30) Priorität: 04.11.2008 DE 102008043436
(71) Anmelder: Robert Bosch GmbH, 70442 Stuttgart (DE)
(72) Erfinder: Boecking, Friedrich, 70499 Stuttgart (DE)

(57) **Zusammenfassung**

Bei einer Kolbenpumpe (1) mit mindestens einem zumindest annähernd radial zu einer Antriebswelle (3) verschiebbar geführten Pumpenkolben (8), der über eine in einem Rollenschuh (12) drehbar gelagerte Laufrolle (13) auf einer Nockenbahn (7) der Antriebswelle (3) abgestützt ist und dadurch in einer Hubbewegung angetrieben ist, und mit einer Druckfeder (16), die sowohl den Pumpenkolben (8) in Anlage an dem Rollenschuh (12) als auch die Laufrolle (13) über den Rollenschuh (12) in Anlage an der Nockenbahn (7) hält, drückt erfindungsgemäß die Druckfeder (16) auf einen Kolbenhalter (14), der an dem Pumpenkolben (8) gehalten ist und in Druckrichtung (17) der Druckfeder (16) sowohl an dem Pumpenkolben (8) als auch an dem Rollenschuh (12) anliegt.

## Beschreibung

Die Erfindung geht aus von einer Kolbenpumpe nach der Gattung des Anspruchs 1.

Eine solche Kolbenpumpe ist beispielsweise durch die DE 10 2006 045 933 A1 bekannt geworden. Diese bekannte Kolbenpumpe ist für eine Kraftstoffeinspritzeinrichtung einer Brennkraftmaschine vorgesehen und als Radialkolbenpumpe mit einer drehbar gelagerten Antriebswelle ausgeführt. Radial zur Antriebswelle ist ein Pumpenkolben verschiebbar geführt, der sich über eine in einem Rollenschuh drehbar gelagerte Laufrolle auf der Antriebswelle abstützt und durch eine Nockenbahn der Antriebswelle in einer Hubbewegung angetrieben wird. Der Rollenschuh ist in einen zylinderförmigen Stößelkörper eingepresst, der wiederum in einer Stößelführungsbohrung des Pumpengehäuses sowohl hubbeweglich geführt als auch um seine Längsachse frei drehbar gelagert ist. Die Drehung der Antriebswelle wird also mittels Nockenbahn, Laufrolle, Rollenschuh und Stößelkörper in eine axiale Bewegung zum Antrieb des Pumpenkolbens umgewandelt. Eine innerhalb des Stößelkörpers angeordnete Druckfeder drückt auf einen Federteller, der den Pumpenkolben übergreift, um ihn in Anlage an den Rollenschuh zu halten. Der Federteller liegt auch auf einem Anschlag des Stößelkörpers auf, um diesen in Anlage an den Rollenschuh zu halten.

### Vorteile der Erfindung

Erfindungsgemäß ist ein im Pumpengehäuse geführter Stößelkörper nicht mehr erforderlich. Der an dem Pumpenkolben gehaltene Kolbenhalter gewährleistet einerseits die Anlage des Pumpenkolbens an den Rollenschuh und andererseits die Anlage der Laufrolle über den Rollenschuh an der Nockenbahn. Diese beiden Funktionen werden in herkömmlichen Kolbenpumpen durch den im Pumpengehäuse geführten Stößelkörper und den Federteller bereitgestellt.

Weitere Vorteile und vorteilhafte Ausgestaltungen des Gegenstands der Erfindung sind der Beschreibung, der Zeichnung und den Ansprüchen entnehmbar.

### Zeichnungen

Zwei Ausführungsbeispiele des erfindungsgemäßen Gegenstands sind in den Zeichnungen dargestellt und in der nachfolgenden Beschreibung näher erläutert. Es zeigen:
- Fig. 1: einen Längsschnitt eines ersten Ausführungsbeispiels der erfindungsgemäßen Kolbenpumpe;
- Fig. 2: eine Detailansicht der Kolbenpumpe gemäß der Schnittlinie II-II in Fig. 1;
- Fig. 3a: eine Detailansicht eines zweiten Ausführungsbeispiels der erfindungsgemäßen Kolbenpumpe in einer Detailansicht analog zu Fig. 2; und
- Fig. 3b: eine Querschnittansicht eines in Fig. 3a gezeigten Kolbenhalters gemäß der Schnittlinie IIIb-IIIb.

### Beschreibung der Ausführungsbeispiele

In **Fig. 1** ist eine Hochdruckpumpe **1** für eine Kraftstoffeinspritzeinrichtung einer Brennkraftmaschine beispielsweise eines Kraftfahrzeugs schematisch dargestellt. Durch die Hochdruckpumpe 1 wird dabei Kraftstoff unter Hochdruck von bis zu 2000 bar gefördert, beispielsweise in einen Speicher, aus dem Kraftstoff zur Einspritzung an der Brennkraftmaschine entnommen wird.

Die Hochdruckpumpe 1 ist als Radialkolbenpumpe ausgebildet und weist ein mehrteiliges Pumpengehäuse **2** auf, in dem eine Antriebswelle **3** um eine Achse **4** in zwei als Lagerbuchsen ausgebildeten Axiallagern **5** drehbar gelagert ist. Zwischen den in den Axiallagern 5 gelagerten Wellenabschnitten **6a, 6b** weist die Antriebswelle 3 eine Nockenbahn **7** auf, die einen Pumpenkolben **8** in einer Hubbewegung antreibt. Der Pumpkolben 8 ist im Pumpengehäuse **2** in einer radial zur Drehachse **4** der Antriebswelle 3 verlaufenden, in einem Zylinderschaft **9** gebildeten Zylinderbohrung **10** verschiebbar dicht geführt und stützt sich über eine in einem Rollenschuh **12** drehbar gelagerte Laufrolle **13** an der Nockenbahn 7 ab. Der Rollenschuh 12 ist wiederum in einen einstückig gefertigten Kolbenhalter **14** eingepresst, der auf dem Pumpenkolben 8 um die Kolbenachse **15** des Pumpenkolbens 8 frei drehbar gelagert ist. Eine Druckfeder **16** drückt über den Kolbenhalter 14 den Pumpenkolben 8 gegen den Rollenschuh 12, sodass sich der Pumpenkolben 8 über die Laufrolle 13 an der Antriebswelle 3 abstützt. Dabei ist die Laufrolle 13 in Anlage an der Nockenbahn 7 gehalten. Mit anderen Worten drückt die Druckfeder 16 auf den Kolbenhalter 14, der in Druckrichtung **17** der Druckfeder 16 sowohl an dem Pumpenkolben 8 als auch an dem Rollenschuh 11 anliegt.

Wie in **Fig. 2** im Detail gezeigt, liegt der Pumpenkolben 8 mit einem im Durchmesser vergrößerten Kolbenfuß **18** in Druckrichtung 17 der Druckfeder 16 an dem Rollenschuh 12 an und liegt der Kolbenhalter 14 in Druckrichtung 17 der Druckfeder 16 am Kolbenfuß 18 und am Rollenschuh 12 an. Genauer gesagt übergreift der Kolbenhalter 14 den Pumpkolben 8 und den Rollenschuh 12 in Druckrichtung 17 der Druckfeder 16. Die Druckfeder 16 drückt auf eine der Antriebswelle 3 abgewandte Stirnfläche **19** des Kolbenhalters 14, wodurch der Pumpenkolben 8 über den Rollenschuh 12 und die Laufrolle 13 in Anlage an der Nockenbahn 7 gehalten ist, und zwar insbesondere dann, wenn der Pumpenkolben 8 eine Saugbewegung durchführt, das heißt in Fig. 2 eine Bewegung nach unten. Der Pumpenkolben 8 durchgreift mit möglichst wenig Spiel eine Lageröffnung **20** des Kolbenhalters 14, wodurch der Kolbenhalter 14 auf dem Pumpenkolben 8 frei drehbar um die Kolbenachse 15 des Pumpenkolbens 8 gelagert ist. Der Kolbenhalter 14 ist ausschließlich auf dem Pumpenkolben 8 gelagert, also nicht zusätzlich auch noch im Pumpengehäuse 2 axial verschiebbar geführt. Wie in Fig. 2 gezeigt, ist der Rollenschuh 12 in einer zur Antriebswelle 3 hin offenen Aussparung **21** des Kolbenhalters 14 aufgenommen.

Vom Ausführungsbeispiel der Fig. 1 unterscheidet sich das in **Fign. 3a und 3b** gezeigte Ausführungsbeispiel durch eine andere Ausbildung des Pumpenkolbens 8 und des Kolbenhalters 14. An seinem nicht im Zylinderschaft 9 geführten Ende weist der Pumpenkolben 8 eine Ringnut **22** auf. Der Kolbenhalter 14 weist die Lageröffnung 20, deren Durchmesser dem Durchmesser **r₁** der Ringnut 22 entspricht, sowie eine in die Lageröffnung 20 übergehende Einführöffnung **23** auf, deren Durchmesser mindestens dem Kolbendurchmesser **r₂** (r₂ > r₁) entspricht. Die Lageröffnung 20 und die Einführöffnung **23** bilden zusammen ein Schlüsselloch. Zur Befestigung am Pumpenkolben 8 wird der Kolbenhalter 14 zunächst mit seiner größeren Einführöffnung 23 auf den Pumpenkolben 8 aufgesteckt und dann radial zur Kolbenachse 15 verschoben, wodurch der Kolbenhalter 14 mit seiner Lageröffnung 20 in die Ringnut 22 eingreift und am Pumpenkolben 8 befestigt ist.

## Patentansprüche

1. Kolbenpumpe (1), insbesondere Hochdruckpumpe für eine Kraftstoffeinspritzeinrichtung einer Brennkraftmaschine, mit mindestens einem zumindest annähernd radial zu einer Antriebswelle (3) verschiebbar geführten Pumpenkolben (8), der über eine in einem Rollenschuh (12) drehbar gelagerte Laufrolle (13) auf einer Nockenbahn (7) der Antriebswelle (3) abgestützt ist und dadurch in einer Hubbewegung angetrieben ist, und mit einer Druckfeder (16), die sowohl den Pumpenkolben (8) in Anlage an dem Rollenschuh (12) als auch die Laufrolle (13) über den Rollenschuh (12) in Anlage an der Nockenbahn (7) hält,
**dadurch gekennzeichnet,**
**dass** die Druckfeder (16) auf einen Kolbenhalter (14) drückt, der an dem Pumpenkolben (8) gehalten ist und in Druckrichtung (17) der Druckfeder (16) sowohl an dem Pumpenkolben (8) als auch an dem Rollenschuh (12) anliegt.

2. Kolbenpumpe nach Anspruch 1, **dadurch gekennzeichnet, dass** der Kolbenhalter (14) an dem Pumpenkolben (8) frei drehbar um die Kolbenachse (15) des Pumpenkolbens (8) gelagert ist.

3. Kolbenpumpe nach Anspruch 1 oder 2, **dadurch gekennzeichnet, dass** der Pumpenkolben (8) eine Lageröffnung (20) des Kolbenhalters (14) durchgreift.

4. Kolbenpumpe nach einem der vorhergehenden Ansprüche, **dadurch gekennzeichnet, dass** der Rollenschuh (12) in einer zur Antriebswelle (3) hin offenen Aussparung (21) des Kolbenhalters (14) aufgenommen ist.

5. Kolbenpumpe nach einem der vorhergehenden Ansprüche, **dadurch gekennzeichnet, dass** der Kolbenhalter (14) einstückig ausgebildet ist.

6. Kolbenpumpe nach einem der vorhergehenden Ansprüche, **dadurch gekennzeichnet, dass** der Pumpenkolben (8) mit einem im Durchmesser vergrößerten Kolbenfuß (18) in Druckrichtung (17) der Druckfeder (16) an dem Rollenschuh (12) anliegt und dass der Kolbenhalter (14) in Druckrichtung (17) der Druckfeder (16) am Kolbenfuß (18) anliegt.

7. Kolbenpumpe nach einem der Ansprüche 1 bis 5, **dadurch gekennzeichnet, dass** der Pumpenkolben (8) eine Ringnut (22) aufweist und dass der Kolbenhalter (14) eine Lageröffnung (20), deren Durchmesser dem Durchmesser (r₁) der Ringnut (22) entspricht, sowie eine in die Lageröffnung (20) übergehende Einführöffnung (23) aufweist, deren Durchmesser mindestens dem Kolbendurchmesser (r₂) entspricht, aufweist.

8. Kolbenpumpe nach einem der vorhergehenden Ansprüche, **dadurch gekennzeichnet, dass** der Kolbenhalter (14) im Pumpengehäuse (2) axial nicht geführt ist.
